# EUROPÄISCHE PATENTSCHRIFT

(11) **EP 0 222 174 B1**
(45) Veröffentlichungstag und Bekanntmachung des Hinweises auf die Patenterteilung: **20.12.1989**
(21) Anmeldenummer: 86114058.0
(22) Anmeldetag: 10.10.1986
(51) Int. Cl.: D06F 39/08

(54) **Wasserführendes Haushaltgerät**
Household appliance using water
Appareil domestique utilisant de l'eau

(30) Priorität: 11.11.1985 DE 3539943
(43) Veröffentlichungstag der Anmeldung: 20.05.1987
(73) Patentinhaber: Bosch-Siemens Hausgeräte GmbH, 81669 München (DE)
(72) Erfinder: Loch, Friedhelm Horst, D-8000 München 40 (DE); Bergemann, Heinz-Jürgen, D-8000 München 90 (DE); Uszkureit, Detlef, D-1000 Berlin 37 (DE)

(56) Entgegenhaltungen:
- DE-A- 3 014 427

## Beschreibung

Die Erfindung geht aus von einem wasserführenden Haushaltgerät, wie Waschmaschine oder Geschirrspülmaschine, mit einem im unteren Bereich ins Gehäuse eintretenden Brauchwasser-Zulaufschlauch, der eingangsseitig mit einem elektrisch schaltbaren Ventil verbunden und auf seinem Abschnitt außerhalb bis in den unteren Bereich des Gehäuses mit einem oben geschlossenen und unten offenen, auf Abstand zu ihm geführten Außenmantel-Schlauch umgeben ist, mit mindestens einem innerhalb des oberen Bereiches des Gehäuses angeordneten, elektrisch schaltbaren Ventil, das mit dem ausgangsseitigen Ende des Zulaufschlauchs verbunden ist und mit einer zum Auffangen von Leckwasser ausgebildeten Bodenwanne, in der eine Leckwasser-Überwachungseinrichtung angeordnet ist.

Ein derartiges Haushaltgerät ist aus der DE-A-3 014 427 bekannt. Sind bei einem solchen Haushaltgerät im oberen Bereich des Gehäuses elektrisch schaltbare Ventile angeordnet, dann besteht die Schwierigkeit, das aus einem zu diesen Ventilen ansteigenden Abschnitt des Zulaufschlauches austretende Leckwasser im Gehäuse an der Stelle der Bodenwanne zu sammeln, an der die Leckwasser-Überwachungseinrichtung angeordnet ist. Diese Stelle der Bodenwanne kann beispielsweise eine örtlich begrenzte Vertiefung sein. Sofern Leckwasser innerhalb der Maschine über anderen Stellen der Bodenwanne austritt, wird es einige Zeit dauern, bis dieses Leckwasser sich in der Vertiefung der Bodenwanne sammelt. Ein anderer Aspekt betrifft die Gefahr, daß aus dem druckbeaufschlagten Brauchwasser-Zulaufschlauch Leckwasser mit ebenfalls hohem Druck austritt und spannungsführende Teile innerhalb des Gehäuses trifft. Darin kann eine Gefahr für die Bedienungsperson und für die spannungsführenden Teile gesehen werden.

Der Erfindung liegt die Aufgabe zugrunde, die vorstehend beschriebenen Nachteile zu vermeiden.

Erfindungsgemäß wird diese Aufgabe dadurch gelöst, daß der Zulaufschlauch-Abschnitt zwischen dem unteren Gehäusebereich und dem oberen elektrisch schaltbaren Ventil ebenfalls von einem Außenmantel-Schlauch umgeben ist, der am ventilseitigen Ende geschlossen und über der Bodenwanne unter offen ist.

Hierdurch hat der Konstrukteur eine einfache Möglichkeit, das aus dem ansteigenden Zulaufschlauch-Abschnitt austretende Leckwasser zielgerichtet in eine bestimmte Stelle der Bodenwanne zu führen.

Anhand eines in der Zeichnung dargestellten Ausführungsbeispiels ist die Erfindung nachstehend erläutert:

Die Zeichnung zeigt eine perspektivische, schematische Ansicht einer frontbeschickten Waschmaschine, deren Gehäusemantel im unteren Bereich und im Deckrahmenbereich teilweise gebrochen dargestellt ist. Dadurch sind die wesentlichen Teile des innerhalb des Gehäuses angeordneten Erfindungsgegenstands sichtbar.

Ein zum Hauswasser-Netz gehörender Wasserhahn 1 ist mittels einer Überwurfmutter 2 mit einem elektrisch schaltbaren Ventil 3 verbunden, das fest mit einem druckfesten Brauchwasser-Zulaufschlauch 4 und mit einem den Zulaufschlauch mit Abstand ummanteinden Außenmantel-Schlauch 5 verbunden ist. Am ventilseitigen Ende ist der Außenmant-Schlauch 5 zum Zulaufschlauch 4 hin fest verschlossen, so daß an diesem Ende kein Wasser nach oben austreten kann. Im unteren Bereich treten beide Schläuche durch die Rückwand 6 des Gehäuses in den Innenraum der Waschmaschine. Kurz hinter der Eintrittstelle 7 ist der Außenmantel-Schlauch 5 abgeschnitten und offen. Auf dem ummantelten Abschnitt des Zulaufschlauches 4 austretendes Leckwasser kann daher vom Außenmantel-Schlauch 5 ins Gehäuse geführt werden und kurz über der Bodenwanne 8 austreten.

Über der Bodenwanne 8 befindet sich außerdem eine Leckwasser-Überwachungseinrichtung 9, die im Falle von Leckwasser diesen Zustand an die nicht dargestellte Steuereinrichtung der Waschmaschine und über die elektrische Leitung 10 zum elektrisch schaltbaren Ventil 3 meldet. Das Ventil schließt dann sofort den Zulaufschlauch 4.

Im oberen Bereich der Wasmaschine is ein Vielfach-Magnetventil 11 angeordnet, an dessen Eingang der nach oben führende Abschnitt 12 des innerhalb des Gehäuses fortgeführten Zulaufschlauches 4 angeschlossen ist. Der Zulaufschlauch-Abschnitt 12 ist ebenfalls von einem Außenmantel-Schlauch 13 mit Abstand umgeben, der bei der Einmündung in den Ventilblock 11 zum Zulaufschlauch hin verschlossen ist. Im unteren Bereich des Gehäuses ist der Außenmantel-Schlauch 13 wie der eingangsseitige Außenmantel-Schlauch 5 offen, aber soweit zu des letzeren Öffnung hingezogen, daß der Zulaufschlauch 4 möglichst vollständig ummantelt ist. Es läßt sich nicht vermeiden, daß der Zulaufschlauch 4 auf einer kurzen Strecke zwischen den beiden Öffnungen der Außenmantel-Schläuche 5 und 13 freiliegt. An dieser Stelle kann ein kurzes Abdeckblech unter Druck austretendes Leckwasser aus dem Zulaufschlauch 4 zur Bodenwanne 8 hin ablenken. Statt des Abdeckblechs können aber beide Außenmantel-Schläuche 5 und 13 aus einem Stück bestehen. An der gewünschten Stelle über der Bodenwanne kann dann eine nach unten gerichtete Leckwasser-Austrittsöffnung im Außenmantel-Schlauch angebracht sein.

Alle sonstigen Leckstellen in einer Wasch- oder Geschirrspülmaschine stehen nicht unter dem Druck der Netzleitung und bedingen daher keine große Gefahr. Solches Leckwasser gelangt auch dann noch rechtzeitig in die Nähe der Leckwasser-Überwachungseinrichtung 9, wenn es an einer davon entfernten Stelle der Bodenwanne auftritt. Unter Druck aus dem Zulaufschlauch 4 austretendes Leckwasser aber erfordert die sofortige schaltungstechnische Reaktion der Maschine in Form einer Absperrung am netzseitigen Ende des Zulaufschlauches. Daher ist es von Vorteil, wenn die Öffnungen der Außenmantel-Schläuche 5 und 13 möglichst nahe der Leckwasser-Überwachungseinrichtung angebracht sind. Vorteilhafterweise ist der Fühler dieser Überwachungseinrichtung in einer Vertiefung der Bodenwanne angeordnet, so daß auch kleinere Mengen von Leckwasser die sofortige Auslösung der Sicherheits-Schaltungsmaßnahme verursachen.

## Patentansprüche

Wasserführendes Haushaltgerät, wie Waschmaschine oder Geschirrspülmaschine, mit einem im unteren Bereich ins Gehäuse eintretenden Brauchwasser-Zulaufschlauch, der eingangsseitig mit einem elektrisch schaltbaren Ventil verbunden und auf seinem Abschnitt außerhalb bis in den unteren Bereich des Gehäuses mit einem oben geschlossenen und unten offenen, auf Abstand zu ihm geführten Außenmantel-Schlauch umgeben ist, mit mindestens einem innerhalb des oberen Bereichs des Gehäuses angeordneten, elektrisch schaltbaren Ventil, das mit dem ausgangsseitigen Ende des Zulaufschlauchs verbunden ist und mit einer zum Auffangen von Leckwasser ausgebildeten Bodenwanne, in der eine Leckwasser-Überwachungseinrichtung angeordnet ist, dadurch gekennzeichnet, daß der Zulaufschlauch-Abschnitt (12) zwischen dem unteren Gehäusebereich und dem oberen elektrisch schaltbaren Ventil (11) ebenfalls von einem Außenmantel-Schlauch (13) umgeben ist, der am ventilseitigen Ende geschlossen und über der Bodenwanne (8) unten offen ist.

## Claims

Water-conducting household appliance, such as washing machine or dishwashing machine, with a service water feed hose entering into the lower region of the housing, which hose is connected at the inlet end with an electrically switchable valve and surrounding on its section outside up to the lower region of the housing by an upwardly closed and downwardly open outer envelope hose led at a spacing from it, with at least one electrically switchable valve arranged within the upper region of the housing, which valve is connected with the outlet end of the feed hose, and with a base pan constructed for the catching of leakage water, in which a leakage water monitoring device is arranged, characterised thereby, that the feed hose section (12) between the lower housing region and the upper electrically switchable valve (1) is likewise surrounded by an out- erenvelope hose (13), which is closed at the valve end and downwardly open above the base pan (8).

## Revendications

Appareil ménager véhiculant de l'eau, tel qu'une machine à laver le linge ou une machine à laver la vai- selle, avec un tuyau souple d'alimentation en eau industrielle entrant dans la zone inférieure de la caisse, relié côté entrée à une soupape susceptible d'être commandée électriquement et entouré, sur sa partie extérieure, jusqu'à la zone inférieure de la caisse, par une enveloppe extérieure souple fermée en haut et ouverte en bas, guidée le long dudit tuyau avec un écartement par rapport à ce dernier, avec au moins une soupape disposée à l'intérieur de la zone supérieure de la caisse, susceptible d'être commandée électriquement, reliée à l'extrémité située côté sortie du tuyau souple d'alimentation et avec une cuve de fond réalisée pour capter les eaux de fuite, dans laquelle est disposé un dispositif de surveillance d'eau de fuite, caractérisé en ce que la partie de tuyau souple d'alimentation (12) située entre la zone inférieure de la caisse et la soupape (11) supérieure susceptible d'être commandée électriquement, est également entourée d'une enveloppe extérieure souple (13) fermée à l'extrémité située côté soupape et ouverte en bas au-dessus de la cuve de fond (8).
